# EUROPÄISCHE PATENTSCHRIFT

(11) **EP 0 622 718 B1**
(45) Veröffentlichungstag und Bekanntmachung des Hinweises auf die Patenterteilung: **16.07.1997**
(21) Anmeldenummer: 94106179.8
(22) Anmeldetag: 21.04.1994
(51) Int. Cl.: G05G 5/06

(54) **Bedienungshebeleinrichtung**
Control lever
Levier de commande

(30) Priorität: 28.04.1993 US 55171
(43) Veröffentlichungstag der Anmeldung: 02.11.1994
(73) Patentinhaber: DEERE & COMPANY, Moline, Illinois 61265 (US)
(72) Erfinder: Easton, David Joseph, Cedar Falls, Iowa 50613 (US); Pickett, Terence Daniel, Waterloo, Iowa 50701 (US)
(74) Vertreter: Feldmann, Bernhard

(56) Entgegenhaltungen:
- US-A- 4 438 660

## Beschreibung

Die Erfindung betrifft eine Bedienungshebeleinrichtung, durch die Signale in Abhängigkeit der Lage eines Bedienungshebels einstellbar sind, gemäß dem Oberbegriff des Patentanspruchs 1, wie sie aus der US-A-4,438,660 bekannt ist.

Elektromagnetische Ventile finden in zunehmendem Maße bei landwirtschaftlichen Fahrzeugen, wie Ackerschleppern Anwendung und dienen der Betätigung verschiedener Hydraulikfunktionen des Fahrzeuges oder von Anbaugeräten. Um die Möglichkeiten dieser elektromagnetischen Ventile nutzen zu können, sind entsprechende Eingabevorrichtungen erforderlich. Hierzu sind mehrere Vorschläge, beispielsweise durch die US-A-4,419,907, die US-A- 4,440,040 und die US-A-4,438,660 bekannt geworden, die verschiedene Bedienungshebeleinrichtungen zur Einstellung unterschiedlicher Betriebsmoden beschreiben. Der konstruktive Aufbau dieser Bedienungshebeleinrichtungen ist jedoch noch relativ aufwendig. Die bekannten Bedienungshebeleinrichtungen erfüllen ferner nicht alle an sie gestellten Anforderungen oder Wünsche.

Die der Erfindung zugrunde liegende Aufgabe wird darin gesehen, eine Bedienungshebeleinrichtung anzugeben, die eine gleichmäßige, stetige Bedienungshebelbewegung innerhalb eines bestimmten Bereichs und bei Erreichen eines Grenzwertes ein sprunghaftes Anwachsen des Widerstandes gegen eine weitere Bedienungshebelbewegung ermöglicht. Der Grenzwert soll nur überwindbar sein, wenn die Bedienungsperson eine weitere Manipulation vornimmt. Die Bedienungshebeleinrichtung soll eine Rastfunktion aufweisen, durch die der Bedienungshebel lösbar in einer bestimmten Lage festgehalten wird. Sie soll einen einfachen, kostengünstig herstellbaren Aufbau aufweisen.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Erfindungsgemäß enthält die Bedienungshebeleinrichtung ein Gehäuse mit einer Seitenwandung und einer Stirnwandung, die von der Seitenwandung absteht. In der Stirnwandung ist ein Schlitz eingelassen. Der Bedienungshebel trägt einen Drehzapfen, der von dem Schlitz aufgenommen wird und in dem Schlitz verdrehbar und senkrecht zur Drehachse verschiebbar ist. Damit läßt sich der Bedienungshebel um den Drehzapfen aus einer mittleren Lage verschwenken und radial zur Schwenkachse bewegen. Ein (unteres) Ende des Bedienungshebels trägt eine Laufrolle und ist gabelförmig ausgebildet. Die Gabel nimmt ein Ende des Betätigungsarms eines Potentiometers auf. Der Drehzapfenschlitz ist in eine Richtung ausgerichtet, die um einen bestimmten Winkel gegenüber der Längsachse des sich in seiner mittleren Stellung befindlichen Bedienungshebels geneigt ist. Der Bedienungshebel wird durch eine Zentrierfeder in seine mittlere Stellung gedrängt. An dem Gehäuse ist ein Anschlag oder ein vorspringender Absatz angeformt, der mit dem Bedienungshebel in Eingriff tritt, wenn dieser bis zur Grenze eines bestimmten Bereichs verschwenkt wird. Damit läßt sich ein Verschwenken in eine erste Auslenkstellung, d. h. über besagte Grenze hinaus, so lange verhindern, bis der Bedienungshebel derart verschoben wird, daß sich der Drehzapfen innerhalb des Drehzapfenschlitzes in Richtung des Vorsprunges verschiebt und der Anschlag aufgehoben wird. Ferner sind Rastmittel vorgesehen, die mit der Laufrolle zusammenwirken und den Bedienungshebel lösbar in einer Auslenkstellung festhalten. Die Rastmittel werden im wesentlichen durch ein flexibles Teil gebildet, welches von einem mittleren Bereich des Gehäuses absteht und durch eine Rastfeder in Richtung des Drehzapfenschlitzes gedrückt wird. Das flexible Teil enthält vorstehende Arbeitsflächen, die mit der Laufrolle in Eingriff treten.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: die Explosionsdarstellung einer erfindungsgemäßen Bedienungshebeleinrichtung,
- Fig. 2: die Seitenansicht einer erfindungsgemäßen Bedienungshebeleinrichtung,
- Fig. 3: eine Ansicht in Richtung der Pfeile 3-3 der Fig. 2 und
- Fig. 4: den vergrößerten Ausschnitt eines Bereiches des Bedienungshebels der erfindungsgemäßen Bedienungshebeleinrichtung.

Gemäß Fig. 1 enthält die Bedienungshebeleinrichtung 10 ein Gehäuse 11 mit einer Seitenwandung 12 und einer von dieser abstehenden Stirnwandung 14. In die Stirnwandung 14 ist ein Drehzapfenschlitz 16 eingelassen. Ein Bedienungshebel 18 enthält einen Drehzapfen 20, der in dem Drehzapfenschlitz 16 verschiebbar und verdrehbar gelagert ist und der von einer mittleren (dargestellten) Lage aus sowohl im Uhrzeigerdrehsinn als auch gegen den Uhrzeigerdrehsinn verdrehbar ist, so daß sich die Lage des Bedienungshebels 18 zu seinen beiden Seiten verstellen läßt, indem der Bedienungshebel 18 in einer Ebene, die im wesentlichen parallel zur Seitenwandung 12 verläuft, verschwenkt wird. Der Drehzapfenschlitz 16 erstreckt sich in eine Richtung, die senkrecht zu der Achse der Drehzapfen 20 ausgerichtet und gegenüber der Längsachse des Bedienungshebels 18 schräggestellt ist, sofern sich der Bedienungshebel 18 in seiner mittleren Lage befindet. Die (untere) Begrenzungsfläche des Drehzapfenschlitzes 16 ist zylinderförmig.

Vom mittleren Bodenbereich der Seitenwandung 12 auf deren zum Drehzapfenschlitz 16 entgegengesetzten Seite steht eine Anzapfung 22 ab. Durch die Anzapfung 22 erstreckt sich eine Bohrung 24. Zwei Rastteile 26 und 28 sind an der Anzapfung 22 angeformt, erstrecken sich seitlich von dem äußeren (unteren) Ende der Anzapfung 22 weg und sind im wesentlichen in zueinander entgegengesetzten Richtungen ausgerichtet. Zwei gekrümmte Leisten 30 und 32 erstrecken sich von der Anzapfung 22 aus zu entgegengesetzten Seiten und liegen im wesentlichen parallel zu (über) den Rastteilen 26 und 28. Sie sind jedoch kürzer als die Rastteile 26 und 28. Ihre Leisten 30 und 32 sind entlang ihrer ganzen Länge starr mit der Seitenwandung 12 verbunden. Die Leisten 30 und 32 weisen glatte Führungsoberflächen auf und erstrecken sich längs eines Bogens, dessen Krümmungsmittelpunkt im Drehzapfenschlitz 16 liegt. Die inneren (oberen) Bereiche der Rastteile 26 und 28 liegen benachbart zu den entsprechenden Bereichen der Leisten 30 und 32 und sind zu diesen beabstandet. Die Rastteile 26 und 28 sind mit der Seitenwandung 12 nur durch ihre zur Mitte weisenden Enden verbunden, wo sie an die Anzapfung 22 angeformt sind. Hieraus folgt, daß die äußeren Enden der Rastteile 26 und 28 sich in Richtung des Drehzapfenschlitzes 16 oder von diesem weg verbiegen lassen.

Das Rastteil 26 weist eine rückgratartige Erhebung 33 auf, welche eine erste Arbeits- oder Rampenfläche 34, die im wesentlichen dem Bedienungshebel 18 zugewandt ist, eine zweite Arbeitsfläche 35, welche im wesentlichen dem Drehzapfenschlitz 16 zugewandt ist, und eine dritte Arbeits- oder Rampenfläche 36 bildet, welche gegenüber der Fläche 35 geneigt ist und im wesentlichen von dem Bedienungshebel 18 abgewandt ist, sofern sich der Bedienungshebel 18 in seiner mittleren Stellung befindet. Das Rastteil 28 weist ebenfalls eine rückgratartige Erhebung 37 auf, die eine erste Arbeits- oder Rampenfläche 38, welche im wesentlichen dem Bedienungshebel 18 zugewandt ist, und eine zweite Arbeitsfläche 39 bildet, die im wesentlichen dem Drehzapfenschlitz 16 zugewandt ist. Eine Rastfeder 50 weist eine Wendel 52, welche von der Bohrung 24 in der Anzapfung 22 aufgenommen wird, sowie zwei Federarme 54 und 56 auf. Jeder der Federarme 54 und 56 greift an einem zugehörigen Rastteil 26 und 28 an. Die Rastfeder 50 ist derart vorgespannt, daß sie die äußeren Enden der Rastteile 26 und 28 (nach oben) in Richtung des Drehzapfenschlitzes 16 drängt.

In der Seitenwandung 12 ist eine gekrümmte Führungsfläche 60 ausgebildet, welche sich längs eines Bogens erstreckt, dessen Krümmungsmittelpunkt im Drehzapfenschlitz 16 liegt. Die Seitenwandung 12 enthält ferner eine erste Anschlagfläche 62, die an einem Ende der Führungsfläche 60 angrenzt und im wesentlichen senkrecht zu der bogenförmigen Führungsfläche 60 ausgerichtet ist.

In der Seitenwandung 12 ist ferner eine zweite Anschlagfläche 64 ausgebildet, die weiter von der Mittellage des Bedienungshebels 18 entfernt liegt als die erste Anschlagfläche 62 und die ebenfalls im wesentlichen senkrecht zu der Führungsfläche 60 ausgerichtet ist. Die Seitenwandung 12 weist ferner einen Absatz auf, der die zweite Anschlagfläche 64 mit der ersten Anschlagfläche 62 verbindet. Die Absatzfläche 66 ist im wesentlichen parallel zu der Führungsfläche 60 ausgerichtet. Der Abstand zwischen dem Drehzapfenschlitz 16 und der Absatzfläche 66 ist größer als der Abstand zwischen dem Drehzapfenschlitz 16 und der Führungsfläche 60. Von der Seitenwandung 12 steht ein T-förmiger Vorsprung 68 vor, der zwischen dem Drehzapfenschlitz 16 und dem Mittelpunkt zwischen den Leisten 30 und 32 liegt.

Der Bedienungshebel 18 enthält einen ersten der Betätigung durch eine Bedienungsperson dienenden Arm 70, der sich von dem Drehzapfen 20 aus in eine Richtung (nach oben) erstreckt, und einen zweiten Arm 72, der sich vom Drehzapfen 20 aus in entgegengesetzter Richtung (nach unten) erstreckt. Der zweite Arm 72 weist ein gabelförmiges Ende auf, in dem eine Nut 74 ausgebildet ist. Der zweite Arm 72 trägt eine Laufrolle 76, die durch einen Stift 78 in ihrer Lage gehalten wird. Eine Hebelzentrierfeder 80 enthält einen Wendelabschnitt 82 und zwei von diesem abstehende Federarme 84 und 86. Die Federarme 84 und 86 liegen an dem Vorsprung 68 und an dem unteren Arm 72 des Bedienungshebels 18 an. Sie sind vorgespannt, so daß sie den Bedienungshebel 18 in seine mittlere Lage drängen. Wie am besten aus Fig. 4 ersichtlich, steht ein vorspringes Hebelarmteil 71 von einer Seite des zweiten Armes 72 oberhalb der Nut 74 ab. Die Laufrolle wird in einer Ausnehmung 73 getragen. Die Federarme 84 und 86 werden von in das Hebelarmteil 71 eingelassenen Einschnitten 75, von denen lediglich einer in der Fig. 4 sichtbar ist, aufgenommen.

In die Seitenwandung 12 ist benachbart zu dem äußeren Ende der Leiste 30 eine Ausnehmung 90 eingelassen, in die wenigstens ein Bereich der rückgratartigen Erhebung 33 eingreift. Eine gleichartige Ausnehmung 92 ist benachbart des Endes der anderen Leiste 32 in die Seitenwandung 12 eingelassen, die wenigstens einen Teil der Erhebung 37 aufnimmt.

Zwei Einspannarme 94 und 96 befinden sich nahe der gegnüberliegenden seitlichen Ränder der Seitenwandung 12 und stehen senkrecht von der Seitenwandung 12 ab. Wie am besten aus Fig. 3 ersichtlich, lassen sich die Einspannarme 94, 96 lösbar hinter Vorsprüngen des Gehäuses eines Meßwandlers 100, beispielsweise eines Potentiometers, verrasten. Ein Eingabearm 102 erstreckt sich von dem Meßwandler 100 bis zu seinem Ende 104, welches von der Nut 74 aufgenommen wird. Hieraus folgt, daß durch Verschwenken des Bedienungshebels 18 der Eingabearm 102 um die Achse seines Endes 106, welches vorzugsweise mit einem nicht gezeigten Drehpotentiometer des Meßwandlers 100 verbunden ist, verdreht wird. Der Meßwandler 100 ist damit in der Lage, ein elektrisches Signal zu erzeugen, das der Schwenkposition des Bedienungshebels 18 entspricht.

Der Meßwandler 100 kann so ausgebildet sein, daß er ein elektrisches Signal erzeugt, welches sich im wesentlichen linear zwischen einer minimalen Spannung und einer maximalen Spannung ändert, wenn der Bedienungshebel 18 von einer Lage, in der er um beispielsweise ca. 45° im Uhrzeigerdrehsinn aus seiner mittleren in Fig. 2 dargestellten Stellung ausgelenkt ist, in eine Lage, in der er beispielsweise um ca. 45° gegen den Uhrzeigerdrehsinn aus seiner mittleren Lage ausgelenkt ist, verschwenkt wird. Der Meßwandler 100 kann auch nicht dargestellte Leitungselemente und Wischerelemente enthalten, die als sich öffnende und schließende Schaltelemente wirken, um beim Verschwenken des Bedienungshebels 18 ein stufenweise sich änderndes Spannungssignal zu erzeugen. Vorzugsweise sind diese nicht gezeigten Leitungs- und Wischerelemente so angeordnet, daß sie als ein Schalter wirken, der umschaltet, wenn der Bedienungshebel 18 im Uhrzeigerdrehsinn um beispielsweise ca. 34° in eine Sperrlage verschwenkt wird, in der das Hebelarmteil 71 über die erste Anschlagfläche 62 hinaus bewegt wurde und in der die Laufrolle 76 in einen Eingriff mit den Arbeitsflächen 34 und 36 des Rastteils 26 bewegt wurde. Das Signal des Meßwandlers 100 kann mittels Mikroprozessor und Ventiltreiber dazu verwendet werden, ein nicht gezeigtes elektrohydraulisches Magnetventil, wie beispielsweise ein Auswahlsteuerventil eines landwirtschaftlichen Fahrzeuges oder eines daran befestigten Anbaugerätes, zu steuern.

Wird der Bedienungshebel 18 entsprechend Fig. 2 im Uhrzeigerdrehsinn verschwenkt, so rollt die Laufrolle 76 gleichmäßig über die Leiste 30 ab, und der Bedienungshebel 18 ist lediglich dem Widerstand der Hebelzentrierfeder 80 ausgesetzt. Die Laufrolle 76 verläßt schließlich den Bereich der Leiste 30 und tritt mit der ersten Arbeitsfläche 34 in Eingriff. Dieser Eingriff verursacht eine sprunghafte Erhöhung des Widerstandes, der sich dem weiteren Verschwenken des Bedienungshebels 18 entgegensetzt. Wird der Bedienungshebel 18 weiter im Uhrzeigerdrehsinn verschwenkt, so wird das Rastteil 26 durch die Laufrolle 76 nach unten gegen die Vorspannkraft des Federarmes 54 gedrückt und ausgelenkt, bis die Laufrolle 76 sich auf dem Rückgrat der Erhebung 33 abstützt. Schließlich tritt die Anschlagfläche 62 mit dem Hebelarmteil 71 in Eingriff und verhindert ein weiteres Verschwenken des Bedienungshebels 18 aus seiner mittleren Lage heraus in eine erste Auslenkstellung. Erst wenn der Bedienungshebel 18 in seine Längsrichtung nach unten gedrückt wird, so daß der Drehzapfen 20 in dem Drehzapfenschlitz 16 geradlinig in Richtung der Anschlagfläche 62 (nach unten) bewegt wird, bewegt sich das Hebelarmteil 71 aus dem Eingriff mit der Anschlagfläche 62 heraus und ermöglicht ein weiteres Verschwenken des Bedienungshebels 18 in eine erste Auslenkstellung. Wurde der Bedienungshebel 18 in diese erste Auslenkstellung bewegt, so greift die Laufrolle 76 hinter der Erhöhung 33 an den Arbeitsflächen 35 und 36 an. Ein weiteres Verschwenken des Bedienungshebels 18 wird durch die Anschlagfläche 64 verhindert, an die die Laufrolle 76 anstößt. Die Arbeitsfläche 36 verhindert, daß der Bedienungshebel 18 aus dieser ersten Auslenkstellung in seine mittlere Lage zurückkehrt. Damit wirken die Rastfeder 50, das Rastteil 26 und die Laufrolle 76 zusammen als Rastmittel oder -mechanismus. Das Zusammenwirken der Anschlagfläche 62 und des Hebelarmteils 71 erfordert eine lineare Verschiebung des Bedienungshebels 18, bevor dieser in seine Raststellung verschwenkt werden kann. Durch Aufwendung einer Verschwenkkraft, die ausreicht, um die Verrastung zu überwinden, läßt sich der Bedienungshebel 18 zurück in seine mittlere Lage bringen.

## Patentansprüche

1. Bedienungshebeleinrichtung mit einem in einem Gehäuse (11) drehbar gelagerten und mit einem Bedienungshebel (18) verbundenen zylindrischen Drehzapfen (20), mit einer Hebelzentrierfeder (80), die den Bedienungshebel (18) in eine mittlere Lage drängt, mit Rastmitteln (50, 26, 76), durch die der Bedienungshebel (18) lösbar in einer ersten Auslenkstellung gehalten wird, und mit Befestigungsmitteln (94, 95) für einen Meßwandler (100), der elektrische Signale in Abhängigkeit der Lage des Bedienungshebels (18) erzeugt, dadurch gekennzeichnet,
- daß in das Gehäuse (11) ein den Drehzapfen (20) aufnehmender länglicher Drehzapfenschlitz (16) derart eingelassen ist, daß der Bedienungshebel (18) um die Drehzapfenachse verschwenkbar und senkrecht zu der Drehzapfenachse verschiebbar ist,
- daß der Bedienungshebel (18) einen ersten von dem Drehzapfen (20) abstehenden Arm (70) und einen zweiten in entgegengesetzter Richtung von dem Drehzapfen (20) abstehenden Arm (72) aufweist und sich um die Drehzapfenachse aus einer mittleren Lage in wenigstens eine erste Auslenkstellung verschwenken läßt und
- daß wenigstens ein Anschlagteil in der Schwenkbahn des Bedienungshebels (18) derart angeordnet ist, daß es die Auslenkung des Bedienungshebels (18) aus seiner mittleren Lage in eine Auslenklage nur zuläßt, wenn der Bedienungshebel (18) innerhalb des Drehzapfenschlitzes (16) senkrecht zur Drehzapfenachse verschoben wird.

2. Bedienungshebeleinrichtung nach Anspruch 1, dadurch gekennzeichnet, daß das Anschlagteil eine gekrümmte Führungsfläche (60), welche sich entlang eines Bogens erstreckt, dessen Krümmungsmittelpunkt innerhalb des Drehzapfenschlitzes (16) liegt, eine Anschlagfläche (62), die sich an die Führungsfläche (60) anschließt und im wesentlichen senkrecht zu dieser ausgerichtet ist, und eine Absatzfläche (66) aufweist, die sich an die Anschlagfläche (62) anschließt und im wesentlichen parallel zu dem Bogen ausgerichtet ist, wobei der Abstand zwischen dem Drehzapfenschlitz (16) und der Absatzfläche (66) größer ist als der Abstand zwischen dem Drehzapfenschlitz (16) und der Führungsfläche (60), und daß an dem Bedienungshebel (18) vorzugsweise ein Hebelarmteil (71) vorspringt, das mit der Anschlagfläche (62) zusammenwirkt.

3. Bedienungshebeleinrichtung nach Anspruch 1 oder 2, gekennzeichnet durch Rastmittel mit einem gegenüber dem Gehäuse (11) beweglichen Teil (26, 28), welches eine im wesentlichen dem mittleren Bereich des Gehäuses (11) zugewandte, gegenüber einem Bogen, dessen Krümmungsmittelpunkt im Bereich des Drehzapfenschlitzes (16) liegt, geneigte erste Arbeitsfläche (34, 38), eine zweite Arbeitsfläche (35, 40), die im wesentlichen parallel zum Bogen verläuft, sowie eine rückgratartige Erhebung (33) zwischen der ersten und der zweiten Arbeitsfläche enthält, die in Richtung des Drehzapfenschlitzes (16) hervorspringt.

4. Bedienungshebeleinrichtung nach einem der Ansprüche 1 bis 3, gekennzeichnet durch
- wenigstens ein gegenüber dem Gehäuse (11) bewegliches Teil (26, 28), welches eine dem Drehzapfenschlitz (16) zugewandte zweite Arbeitsfläche (35, 39) und eine dritte Arbeitsfläche (36, 40) aufweist, welche gegenüber der zweiten Arbeitsfläche (35, 39) geneigt ist und im wesentlichen von dem Bedienungshebel (18) abgewandt ist, sofern sich dieser in seiner mittleren Lage befindet, wobei der Bedienungshebel (18) in seiner Auslenkstellung mittelbar oder unmittelbar an den Arbeitsflächen (35, 36, 39, 40) angreift, und
- Federmittel (50), die das bewegliche Teil (26, 28) in Richtung des Drehzapfenschlitzes (16) drängen und gemeinsam mit dem beweglichen Teil (26, 28) und dessen Arbeitsflächen (35, 36, 39, 40) die Rastmittel bilden.

5. Bedienungshebeleinrichtung nach einem der Ansprüche 1 bis 4, dadurch gekennzeichnet, daß das Gehäuse (11) eine Seitenwandung (12) und eine von dieser abstehende Stirnwandung (14) enthält, daß der Drehzapfenschlitz (16) in die Stirnwandung (14) eingelassen ist und/oder daß in das Gehäuse (11) die Führungsfläche (60), die Anschlagfläche (62, 64), die Absatzfläche (66) und/oder das bewegliche Teil (26, 28) integriert bzw. an dieses angeformt sind.

6. Bedienungshebeleinrichtung nach einem der Ansprüche 1 bis 5, dadurch gekennzeichnet, daß von einer Seitenwandung (12) des Gehäuses (11) wenigstens eine vorspringende, zum Drehzapfenschlitz (16) beabstandete gekrümmte Wandung (30, 32) absteht, die einen Bogen bildet, dessen Krümmungsmittelpunkt im Bereich des Drehzapfenschlitzes (16) liegt, und die in der Nähe der Rastmittel endet.

7. Bedienungshebeleinrichtung nach einem der Ansprüche 1 bis 6, dadurch gekennzeichnet, daß der zweite Arm (72) eine Laufrolle (76) trägt, die mit der gekrümmten Wandung (30, 32), einem Anschlagteil (64) und/oder den Rastmitteln (26, 28) in Eingriff tritt, und die beim Verschwenken des Bedienungshebels (18) zunächst über der gekrümmten Wandung (30, 32) abrollt und dann aus deren Einflußbereich in einen Eingriff mit den Rastmitteln (26, 28) übergeht.

8. Bedienungshebeleinrichtung nach einem der Ansprüche 3 bis 7, dadurch gekennzeichnet, daß in dem Gehäuse (11) eine Ausnehmung (90) ausgebildet ist, durch die wenigstens ein Teil der dritten Arbeitsfläche (36) aufgenommen wird.

9. Bedienungshebeleinrichtung nach einem der Ansprüche 1 bis 8, dadurch gekennzeichnet, daß das Gehäuse (11) Mittel (94, 95) zur lösbaren Befestigung des Meßwandlers (100) enthält und daß der zweite Arm (72) Mittel (74) zum Erfassen eines Eingabeteils (102) des Meßwandlers (100) aufweist.

10. Bedienungshebeleinrichtung nach einem der Ansprüche 1 bis 9, dadurch gekennzeichnet, daß die Befestigungsmittel für den Meßwandler (100) einen Eingabearm (102) enthalten, dessen erstes Ende (106) mit dem Meßwandler (100) gekoppelt ist und dessen zweites Ende (104) längsverschiebbar in einer am freien Ende des zweiten Armes (72) ausgebildeten Nut (74) geführt wird.

11. Bedienungshebeleinrichtung nach einem der Ansprüche 1 bis 10, dadurch gekennzeichnet, daß der Drehzapfenschlitz (16) sich in eine Richtung senkrecht zu der Drehzapfenachse längs einer Achse erstreckt, die im wesentlichen parallel zu einer Anschlagfläche (64) liegt.

## Claims

1. A control lever device with a cylindrical pivot pin (20) mounted rotatably in a housing (11) and connected to a control lever (18), a lever centring spring (80) which biases the control lever (18) into a central position, detent means (50, 26, 76) through which the control lever (18) is held releasably in a first displaced position and attachment means (94, 95) for a transducer (100) which generates electric signals in dependence on the position of the control lever (18), characterized in that
- a pivot pin slot (16) is so formed in the housing (11) to receive the pivot pin (20) that the control lever (18) can pivot about the pivot pin axis and can slide perpendicular to the pivot pin axis,
- the control lever (18) has a first arm (70) projecting from the pivot pin (20) and a second arm (72) projecting in the opposite direction from the pivot pin (20) and can pivot about the pivot pin axis out of a central position into at least one first displaced position and
- at least one stop part is so arranged in the pivoting path of the control lever (18) that it only allows the deflection of the control lever (18) out of its central position into a displaced position when the control lever (18) is shifted within the pivot pin slot (16) perpendicular to the pivot pin axis.

2. A control lever device according to claim 1, characterized in that the stop part has a curved guide surface (60) which extends along an arc whose centre of curvature lies within the pivot pin slot (16), a stop surface (62) which adjoins the guide surface (60) and is aligned substantially perpendicular thereto, and a ledge surface (66) which adjoins the stop surface (62) and is aligned substantially parallel to the arc, wherein the distance between the pivot pin slot (16) and the ledge surface (66) is greater than the distance between the pivot pin slot (16) and the guide surface (60), and in that a lever arm part (71) preferably projects from the control lever (18) and cooperates with the stop surface (62).

3. A control lever device according to claim 1 or 2, characterized by detent means with a part (26, 28) which is movable relative to the housing (11) and includes a first operating surface (34, 38) generally facing the central region of the housing (11) and inclined relative to an arc whose centre lies in the region of the pivot pin slot (16), a second operating surface (35, 40) which extends substantially parallel to the arc and a spine-like protuberance (33) between the first and second operating surfaces, projecting in the direction of the pivot pin slot (16).

4. A control lever device according to any of claims 1 to 3, characterized by
- at least one part (26, 28) movable relative to the housing (11) and comprising a second operating surface (35, 39) facing the pivot pin slot (16) and a third operating surface (36, 40) which is inclined relative to the second operating surface (35, 39) and faces generally away from the control lever (18), insofar as this is in its central position, wherein the control lever (18) engages directly or indirectly with the operating surfaces (35, 36, 39, 40) in its displaced position, and
- spring means (50) which bias the movable part (26, 28) in the direction of the pivot pin slot (16) and form the detent means in conjunction with the movable part (26, 28) and its operating surfaces (35, 36, 39, 40).

5. A control lever device according to any of claims 1 to 4, characterized in that the housing (11) comprises a side wall (12) and a front wall (14) projecting therefrom, in that the pivot pin slot (16) is formed in the front wall (14) and/or that the guide surface (60), the stop surface (62, 64), the ledge surface (66) and/or the movable part (26, 28) are integrated in the housing (11) or formed thereon.

6. A control lever device according to any of claims 1 to 5, characterized in that at least one projecting, curved wall (30, 32) spaced from the pivot pin slot (16) stands out from the side wall (12) and forms an arc whose centre of curvature lies in the region of the pivot pin slot (16) and which terminates in the vicinity of the detent means.

7. A control lever device according to any of claims 1 to 6, characterized in that the second arm (72) carries a roller (76) which engages with the curved wall (30, 32), a stop part (64) and/or the detent means (26, 28) and which first rolls over the curved wall (30, 32) on pivoting the control lever (18) and then passes beyond its range of influence into engagement with the detent means (26, 28).

8. A control lever device according to any of claims 3 to 7, characterized in that a recess (90) is formed in the housing (11) and at least part of the third operating surface (36) is received thereby.

9. A control lever device according to any of claims 1 to 8, characterized in that the housing (11) comprises means (94, 95) for releasable attachment of the transducer (100) and in that the second arm (72) comprises means (74) for engaging an input part (102) of the transducer (100).

10. A control lever device according to any of claims 1 to 9, characterized in that the attachment means for the transducer (100) include a an input arm (102) whose first end (106) is coupled to the transducer (100) and whose second end (104) is guided slidably in a slot (74) formed at the free end of the second arm (72).

11. A control lever device according to any of claims 1 to 10, characterized in that the pivot pin slot (16) extends in a direction perpendicular to the axis of the pivot pin along an axis which lies substantially parallel to a stop surface (64).

## Revendications

1. Dispositif à levier de commande comportant un tourillon cylindrique (20) monté de manière à pouvoir tourner dans un carter (11) et relié à un levier de commande (18) et comportant un ressort (80) de centrage du levier, qui repousse le levier de commande (18) dans une position médiane, des moyens d'encliquetage (50,26,76), à l'aide desquels le levier de commande (18) est retenu de façon détachable dans une première position déviée, et des moyens de fixation (94,95) pour un transducteur de mesure (100), qui produit des signaux électriques en fonction de la position du levier de commande (18),
caractérisé en ce
- qu'une fente allongée (16), qui loge le tourillon (20), est aménagée dans le boîtier (11) de telle sorte que le levier de commande (18) peut basculer autour de l'axe du tourillon et est déplaçable perpendiculairement à l'axe du tourillon,
- que le levier de commande (18) possède un premier bras (70), qui s'étend à partir du tourillon (20), et un second bras (72), qui s'étend en sens opposé à partir du tourillon (20) et peut basculer autour de l'axe du tourillon depuis une position médiane dans au moins une première position déviée, et
- qu'au moins un élément de butée est disposé dans la trajectoire de basculement du levier de commande (18) de telle sorte qu'elle permet uniquement la déviation du levier de commande (18) depuis sa position médiane dans une position déviée, lorsque le levier de commande (18) est repoussé à l'intérieur de la fente (16) du tourillon perpendiculairement à l'axe de ce dernier.

2. Dispositif à levier de commande selon la revendication 1, caractérisé en ce que l'élément de butée est une surface de guidage cintrée (60), qui s'étend le long d'un arc, dont le centre de courbure est situé à l'intérieur de la fente (16) logeant le tourillon, une surface de butée (62), qui se raccorde à la surface de guidage (60) et est orientée essentiellement perpendiculairement à cette dernière, et une surface étagée (66), qui se raccorde à la surface de butée (62) et est essentiellement parallèle à l'arc, la distance entre la fente (16) logeant le tourillon et la surface étagée (66) étant supérieure à la distance entre la fente (16) logeant le tourillon et la surface de guidage (60), et que sur le levier de commande (18) fait saillie de préférence l'élément formant bras de levier (71), qui coopère avec la surface de butée (62).

3. Dispositif à levier de commande selon la revendication 1 ou 2, caractérisé par des moyens d'encliquetage comportant une partie (26,28) qui est mobile par rapport au boîtier (11) et qui comporte une première surface de travail (34,36), qui est tournée essentiellement vers la partie médiane du boîtier (11) et est inclinée par rapport à un arc de cercle, dont le centre de courbure est situé dans la zone de la fente (16) logeant le tourillon, une seconde surface de travail (35,40), qui s'étend essentiellement parallèlement à l'arc, ainsi qu'une partie surélevée en forme d'arête rentrante (33) située entre les première et seconde surfaces de travail et qui fait saillie en direction de la fente (16) logeant le tourillon.

4. Dispositif à levier de commande selon l'une des revendications 1 à 3, caractérisé par
- au moins une partie (26,28), qui est mobile par rapport au boîtier (11) et qui possède une seconde surface de travail (35,39), tournée vers la fente (16) logeant le tourillon, une troisième surface de travail (36,40), qui est inclinée par rapport à la seconde surface de travail (35,39) et est tournée essentiellement à l'opposé du levier de commande (18), dans la mesure où ce dernier est situé dans sa position médiane, auquel cas, lorsqu'il se trouve dans sa position déviée, le levier de commande (18) attaque indirectement ou directement les surfaces de travail (35,36,39,40), et
- des moyens formant ressort (50), qui repoussent la partie mobile (26,28) en direction de la fente (16) logeant le tourillon et forment les moyens d'encliquetage en commun avec la partie mobile (26,28) et ses surfaces de travail (35,36,39,40).

5. Dispositif à levier de commande selon l'une des revendications 1 à 4, caractérisé en ce que le boîtier (11) contient une paroi latérale (12) et une paroi frontale (14) qui fait saillie à partir de cette dernière, que la fente (16) logeant le tourillon est aménagée dans la paroi frontale (14) et/ou que la surface de guidage (60), la surface de butée (62,64), la surface étagée (66) et/ou la partie mobile (26) sont intégrées dans ou formées sur le boîtier (11).

6. Dispositif à levier de commande selon l'une des revendications 1 à 5, caractérisé en ce qu'à partir d'une paroi latérale (12) du boîtier (11) fait saillie au moins une paroi cintrée (30,32), qui est distante de la fente (16) logeant le tourillon et qui forme un arc de cercle, dont le centre de courbure est situé au voisinage de la fente (16) logeant le tourillon et qui se termine à proximité des moyens d'encliquetage.

7. Dispositif à levier de commande selon l'une des revendications 1 à 6, caractérisé en ce que le second bras (72) porte un galet de roulement (76), qui engrène avec la paroi cintrée (30,32), une partie de butée (64) et/ou les moyens d'encliquetage (26,28) et qui, lors du pivotement du levier de commande (18), roule tout d'abord sur la paroi cintrée (30,32), puis sort de la zone d'influence de cette paroi pour engrener avec les moyens d'encliquetage (26,28).

8. Dispositif à levier de commande selon l'une des revendications 3 à 7, caractérisé en ce que dans le boîtier (11) est formé un évidement (90), qui loge au moins une partie de la troisième surface de travail (36).

9. Dispositif à levier de commande selon l'une des revendications 1 à 8, caractérisé en ce que le boîtier (11) contient des moyens (94,95) pour fixer de façon détachable le transducteur de mesure (100) et que le second bras (72) comporte des moyens (74) pour saisir une partie d'entrée (102) du transducteur de mesure (100).

10. Dispositif à levier de commande selon l'une des revendications 1 à 9, caractérisé en ce que les moyens de fixation pour le transducteur de mesure (100) comportent un bras d'entrée (102), dont une première extrémité (106) est accouplée au transducteur de mesure (100) et dont la seconde extrémité (104) est guidée de manière à être déplaçable longitudinalement dans une rainure (74) formée dans l'extrémité libre du second bras (72).

11. Dispositif à levier de commande selon l'une des revendications 1 à 10, caractérisé en ce que la fente (16) du tourillon s'étend dans une direction perpendiculaire à l'axe du tourillon le long d'un axe qui est essentiellement parallèle à une surface de butée (64).
